# EUROPÄISCHE PATENTSCHRIFT

(11) **EP 1 074 341 B1**
(45) Veröffentlichungstag und Bekanntmachung des Hinweises auf die Patenterteilung: **16.03.2005**
(21) Anmeldenummer: 00810526.4
(22) Anmeldetag: 16.06.2000
(51) Int. Cl.: B24B 23/02, B24B 55/05, B24B 55/10

(54) **Staubschutzhaube für Oberflächenschleifgerät**
Dust protective cover for surface grinding tool
Carter de protection contre la poussière pour outil de meulage de surfaces

(30) Priorität: 03.08.1999 DE 19936555
(43) Veröffentlichungstag der Anmeldung: 07.02.2001
(73) Patentinhaber: HILTI Aktiengesellschaft, 9494 Schaan (LI)
(72) Erfinder: Rupprecht, Hans, 81477 München (DE); Spangenberg, Rolf, 82131 Gauting (DE); Chau-Ngoc, Diep, 80937 München (DE); Reitberger, Rudolf, 81379 München (DE); Ohlendorf, Oliver, 91375 München (DE)
(74) Vertreter: Wildi, Roland

(56) Entgegenhaltungen:
- WO-A-97/32692
- US-A- 448 300
- US-A- 1 086 745
- US-A- 2 384 243
- US-A- 3 882 644

## Beschreibung

Die Erfindung betrifft ein Rotationsschleifgerät gemäss dem Oberbegriff des Patentanspruchs 1.

Zur materialabtragenden Oberflächenbearbeitung von Untergründen wie Beton, Gestein oder Metall wird beispielsweise das aus der DE-297 17 099 U1 bekannte Rotationsschleifgerät verwendet. Dieses Rotationsschleifgerät weist ein Gehäuse, sowie einen Antriebsmotor mit einer Antriebswelle, eine an dem freien Ende der Antriebswelle angeordnete Schleifscheibe und eine zweiteilige, kreisförmige Staubschutzhaube auf. Die Staubschutzhaube deckt die Schleifscheibe zum Gehäuse hin, sowie vollumfänglich ab. Ein erstes Teil der Staubschutzhaube wird von einem Grundkörper gebildet, der fest mit dem Gehäuse in Verbindung steht. Ein zweites Teil der Staubschutzhaube wird von einem kreisabschnittartig ausgebildeten Abdeckkörper gebildet, der um eine sich senkrecht zur Längsachse der Antriebswelle erstreckende Achse schwenkbar an dem Grundkörper festlegbar ist. Von dem Grundkörper ragt ein Absaugstutzen ab, durch den abgetragenes Schleifgut mittels einer externen Absaugvorrichtung aus der Staubschutzhaube absaugbar ist.

Damit ein Schleifen mit dem Rotationsschleifgerät auch in Ecken und anderen schwer zugänglichen Stellen des Untergrundes möglich ist, ist der Abdeckkörper von dem Grundkörper abnehmbar, so dass die Schleifscheibe bereichsweise freigegeben wird. Dieses bekannte Rotationsschleifgerät hat den Nachteil, dass man den Abdeckkörper, insbesondere dann wenn er über einen längeren Zeitraum nicht gebraucht wird, nicht mehr findet oder verliert.

Aus der US 2,384,243 A ist eine Schutzhaube für ein Rotationsschleifgerät bekannt, wobei die Schutzhaube sich aus einem fest mit dem Gehäuse des Rotationsschleifgerätes verbindbaren Grundkörper und einem vom Grundkörper bedingt abnehmbaren, mehrteilig ausgebildeten Abdeckkörper zusammensetzt. Der Abdeckkörper weist einen parallel zu der von der Schleifscheibe aufgespannten Ebene verlaufenden flächigen Abschnitt, der in einer die Schleifscheibe bereichsweise freigebenden Freigabestellung am Grundkörper mit zwei, von der dem Gehäuse zugewandten Seite des Grundkörpers abragenden Schrauben festlegbar ist, sowie zwei separate, umfangsseitige Abdeckstreifen auf, die federbeaufschlagt und getrennt voneinander mittels radial abragenden Schrauben am Grundkörper festlegbar sind. Auch der flächige Abschnitt des Abdeckkörpers kann federbeaufschlagt ausgebildet sein.

Nachteilig an der bekannten Lösung ist, dass für eine bereichsweise Freigabe der Schleifscheibe eines oder mehrere der Teile des mehrteiligen Abdeckkörpers, entgegen der wirkenden Federkraft, verschoben und in dieser Positionierung mittels den Schrauben fixiert werden müssen, was für den Anwender umständlich ist und einen grossen zeitlichen Aufwand bedingt.

Der Erfindung liegt die Aufgabe zugrunde, ein sicheres und einfach zu bedienendes Rotationsschleifgerät mit einer Staubabsaughaube zu schaffen, mit der ein Schleifen in Ecken und schwer zugänglichen Stellen des Untergrundes möglich ist ohne dass die Gefahr besteht, den Abdeckkörper zu verlieren.

Die Lösung dieser Aufgabe erfolgt durch ein Rotationsschleifgerät, welches die im kennzeichnenden Abschnitt des Patentanspruchs 1 angeführten Merkmale aufweist.

Die erfindungsgemässe Festlegung des Abdeckkörpers an dem Grundkörper mit Hilfe wenigstens einem von dem Grundkörper in Richtung Gehäuse abragenden Befestigungsmittel wird gewährleistet, dass der Grundkörper für die Bedienungsperson jederzeit griffbereit ist, ohne dass diese den zuvor von dem Grundkörper abgenommenen Abdeckkörper lange suchen muss. Eine Positionierung des Abdeckkörpers auf dem Befestigungsmittel erfolgt ebenfalls sehr einfach und schnell, da das Befestigungsmittel gut sichtbar und leicht erreichbar angeordnet ist.

Das Befestigungsmittel ist von wenigstens einem, im wesentlichen parallel zur Antriebswelle erstreckenden Bolzen gebildet, auf den der Abdeckkörper aufsteckbar ist. Von dem Grundkörper des Rotationsschleifgerätes ragen beispielsweise vier Bolzen ab, wobei zwei der Antriebswelle am Nächsten liegende Bolzen eine grössere Länge aufweisen als zwei weitere Bolzen, die eine grössere Entfernung von der Antriebswelle besitzen. Der Abdeckkörper ist beispielsweise an zwei einander gegenüberliegenden, voneinander beabstandeten Endbereichen mit je einem Klemmbereich versehen, wobei jeder der beiden Klemmbereiche in einer den Umfang der Schleifscheibe bereichsweise freigebenden Freigabestellung des Abdeckkörpers auf die längeren Bolzen aufgesteckt ist. Die kürzeren Bolzen dienen der Festlegung des Abdeckkörpers in einer die Schleifscheibe zusammen mit dem Grundkörper gehäuseseitig und vollumfänglich abdeckenden Arbeitsstellung.

Damit der Abdeckkörper von der Arbeitsstellung in die Freigabestellung verschwenkbar ist, bildet zweckmässigerweise der vom Grundkörper in Richtung Gehäuse abragende Bolzen eine Führung und eine Schwenkachse für den Abdeckkörper. Der Abdeckkörper weist an einem freien Ende einen auf den Bolzen aufsteckbaren Klemmbereich auf, der den Bolzen wenigstens teilweise umgreift.

Um den Abdeckkörper von der Arbeitsstellung in die Freigabestellung versetzen zu können, wird der Abdeckkörper zuerst entlang des Bolzens in Richtung Gehäuse verschoben und anschliessend oberhalb der dem Gehäuse zugewandten Seite des Grundkörpers mit seinem freien Ende in Richtung Antriebswelle in seine Freigabestellung geschwenkt.

Zweckmässigerweise ist die Staubschutzhaube an einem vom Gehäuse abgewandten freien Ende mit einem Kranz versehen, der eine Schleiffläche der Schleifscheibe überragt und aus einem elastischen, luftdurchlässigen Material wie Borsten besteht. Mit Hilfe dieses Kranzes wird ein sich zwischen dem freien Ende der Staubschutzhaube und der Oberfläche des Untergrundes erstreckender Vorhang geschaffen, der einerseits verhindert, dass vom Untergrund abgetragenes Schleifgut die Staubschutzhaube verlassen kann, andererseits Luft von aussen in die Staubschutzhaube eindringen lässt, damit ein von einer externen Absaugvorrichtung erzeugter Saugstrom nicht abreisst.

Die Erfindung wird anhand von Zeichnungen, die mehrere Ausführungsbeispiele wiedergeben, näher erläutert. Es zeigen:
- Fig. 1: ein erfindungsgemässes, teilweise dargestelltes Rotationsschleifgerät in der Seitenansicht; teilweise geschnitten; der Abdeckkörper steckt auf zwei am Grundkörper angeordneten Bolzen;
- Fig. 2: einen Schnitt durch das Rotationsschleifgerät gemäss Fig. 1 entlang der Linie II-II;
- Fig. 3: ein teilweise dargestelltes, weiteres Rotationsschleifgerät in der Seitenansicht; teilweise geschnitten; der Abdeckkörper ist um einen am Grundkörper angeordneten Bolzen schwenkbar;
- Fig. 4: einen Schnitt durch das Rotationsschleifgerät gemäss Fig. 3 entlang der Linie IV-IV;

Die in den Fig. 1 bis 4 dargestellten Rotationsschleifgeräte weisen ein Gehäuse 10 auf, in dem beispielsweise ein nicht dargestellter elektrischer Antriebsmotor angeordnet ist. Die Steuerung dieses Antriebsmotors erfolgt beispielsweise über einen am Gehäuse 10 angeordneten, ebenfalls nicht dargestellten Elektroschalter. Der Antriebsmotor weist eine aus dem Gehäuse 10 ragende Antriebswelle 3, 13, auf, an deren freiem Ende eine Schleifscheibe 4, 14, lösbar festgelegt ist. Die Staubschutzhaube ist zweiteilig ausgebildet und dient der vollumfänglichen Abdeckung der Schleifscheibe 4, 14. Die Staubschutzhaube setzt sich zusammen aus einem fest mit dem Gehäuse 10 in Verbindung stehenden Grundkörper 1, 11, und einem an dem Grundkörper 1, 11, anordbaren Abdeckkörper 2, 12, der von einem kreisabschnittartig, bzw. kreisauschnittartig ausgebildeten Teil gebildet ist.

An einem vom Gehäuse 10 abgewandten freien Ende der Staubschutzhaube ist ein Kranz angeordnet, der aus einem elastischen, luftdurchlässigen Material wie Borsten besteht, die eine Schleiffläche der Schleifscheibe 4, 14, etwas überragen. Ein erster Teilkranz 5, 15, des Kranzes befindet sich an dem Grundkörper 1, 11, und ein zweiter Teilkranz 6, 16, des Kranzes befindet sich an dem Abdeckkörper 2,12. Der Grundkörper 1, 11, ist mit einem Absaugstutzen 9, 19, versehen, der mit einer nicht dargestellten Absaugvorrichtung in Verbindung bringbar ist.

Von dem Grundkörper 1 des in den Fig. 1 und 2 dargestellten Rotationsschleifgerätes ragen vier Bolzen 7 in Richtung Gehäuse 10 ab, wobei zwei der Antriebswelle 3 am Nächsten liegende Bolzen 7 eine grössere Länge aufweisen als zwei weitere Bolzen 7, die eine grössere Entfernung von der Antriebswelle 3 besitzt. Die parallel zur Längsachse der Antriebswelle 3 projizierte Projektionsfläche des Abdeckkörpers 2 ist im wesentlichen kreisabschnittartig ausgebildet. Der Abdeckkörper 2 weist an zwei einander gegenüberliegenden, voneinander beabstandeten Endbereichen einen Klemmbereich auf, wobei jeder der beiden Klemmbereiche 8 in einer den Umfang der Schleifscheibe 4 bereichsweise freigebenden Freigabestellung des Abdeckkörpers 2 an den längeren Bolzen 7 lösbar festgelegt ist. Die kurzen Bolzen 7 dienen der Festlegung des Abdeckkörpers 2 in einer die Schleifscheibe 4 zusammen mit dem Grundkörper gehäuseseitig und vollumfänglich abdeckenden Arbeitsstellung.

Der in den Fig. 3 und 4 dargestellte Grundkörper 11 weist im Umfangsbereich einen Bolzen 17 auf, der sich parallel zur Längsachse der Antriebswelle 13 in Richtung eines nicht dargestellten Gehäuses des Rotationsschleifgerätes erstreckt. Dieser Bolzen 17 dient der Aufnahme des Abdeckkörpers 12. An einem freien Ende weist dieser Abdeckkörper 12 einen auf den Bolzen 17 aufsteckbaren Klemmbereich 18 auf, der den Bolzen 17 wenigstens teilweise umgreift. Die parallel zur Längsachse der Antriebswelle 13 projizierte Projektionsfläche des Abdeckkörpers 12 ist im wesentlichen kreisabschnittartig ausgebildet. Der in der Fig. 3 dargestellte Abdeckkörper 12 befindet sich in einer den Umfang der Schleifscheibe 14 bereichsweise freigebenden Freigabestellung. Um diesen Abdeckkörper 12 von seiner Freigabestellung in eine Arbeitsstellung bringen zu können, in der er zur Abdeckung der Schleifscheibe 14 beiträgt, wird der Abdeckkörper 12 von der Antriebswelle 13 weggeschwenkt und anschliessend axial vom Gehäuse weg in Richtung Schleifscheibe 14 versetzt.

## Patentansprüche

1. Rotationsschleifgerät mit einem Gehäuse (10), einem Antriebsmotor mit einer Antriebswelle (3, 13), einer an der Antriebswelle (3, 13) festlegbaren Schleifscheibe (4, 14) und einer die Schleifscheibe (4, 14) gehäuseseitig vollumfänglich abdeckbaren Staubschutzhaube, wobei sich die Staubschutzhaube aus einem fest mit dem Gehäuse (10) verbindbaren Grundkörper (1, 11) und einem vom Grundkörper (1, 11) abnehmbaren, kreisabschnittartig ausgebildeten Abdeckkörper (2, 12) zusammensetzt und der Abdeckkörper (2, 12) in einer die Schleifscheibe (4, 14) bereichsweise freigebenden Freigabestellung am Grundkörper (1, 11) festlegbar und in seiner Freigabestellung an wenigstens einem Befestigungsmittel festlegbar ist, das von der dem Gehäuse (10) zugewandten Seite des Grundkörpers (1, 11) abragt,
**dadurch gekennzeichnet, dass** das Befestigungsmittel von wenigstens einem, im wesentlichen parallel zur Antriebswelle (3, 13) erstreckenden Bolzen (7, 17) gebildet ist, auf den der Abdeckkörper (2, 12) aufsteckbar ist.

2. Rotationsschleifgerät nach Anspruch 1, **dadurch gekennzeichnet, dass** der Bolzen (7, 17) eine Schwenkachse für den gegenüber dem Grundkörper (10) schwenkbaren Abdeckkörper (2, 12) bildet.

3. Rotationsschleifgerät nach einem der Ansprüche 1 oder 2, **dadurch gekennzeichnet, dass** die Staubschutzhaube an einem vom Gehäuse (10) abgewandten freien Ende mit einem Kranz versehen ist, der eine Schleiffläche der Schleifscheibe (4, 14) überragt und aus einem elastischen, luftdurchlässigen Material wie Borsten besteht.

## Claims

1. Rotary grinding device having a housing (10), a drive motor with a drive shaft (3, 13), a grinding disk (4, 14) fixable on the drive shaft (3, 13) and a dust protection housing able entirely to cover the grinding disk (4, 14), whereby the dust protection housing comprises a base member (1, 11) able to be firmly linked to the housing (10) and a cover member (2, 12) designed as a circular segment and removable from the base member (1, 11) and the cover member (2, 12) may be fixed in a freeing position on the base member (1, 11) partially freeing the grinding disk (4, 14) and may be fixed in its freeing position to at least one fixing means projecting from the side of the base member (1, 11) facing towards the housing (10), **characterised in that** the fixing means comprises at least one bolt (7, 17) extending substantially parallel to the drive shaft (3, 13), onto which bolt the cover member (2, 12) may be placed.

2. Rotary grinding device according to claim 1, **characterised in that** the bolt (7, 17) comprises a pivot axis for the cover member (2, 12) pivotable relative to the base member (10).

3. Rotary grinding device according to one of the claims 1 or 2, **characterised in that** the dust protection housing is provided on a free end facing away from the housing (10) with a rim which projects beyond a grinding surface of the grinding disk (4, 14) and comprises an elastic air-permeable material such as bristles.

## Revendications

1. Ponceuse rotative comprenant un carter (10), un moteur d'entraînement avec un arbre d'entraînement (3, 13), un disque de ponçage (4, 14) fixé à l'arbre d'entraînement (3, 13) et un capot pare-poussière recouvrant entièrement le disque de ponçage (4, 14) côté carter, le capot pare-poussière se composant d'un corps de base (1, 11) solidarisé au carter (10) et d'un corps de recouvrement (2, 12) conformé en segment circulaire et démontable du corps de base (1, 11), et le corps de recouvrement (2, 12) pouvant être fixé sur le corps de base (1, 11) dans une position de dégagement dégageant partiellement le disque de ponçage (4, 14) et pouvant être bloqué dans sa position de dégagement au niveau d'au moins un moyen de fixation qui dépasse du côté du corps de base (1, 11) tourné vers le carter (10), **caractérisée en ce que** le moyen de fixation est formé par au moins un goujon (7, 17) qui s'étend sensiblement parallèlement à l'arbre d'entraînement (3, 13) et sur lequel le corps de recouvrement (2, 12) peut être enfilé.

2. Ponceuse rotative selon la revendication 1, **caractérisée en ce que** le goujon (7, 17) forme un axe de pivotement pour le corps de recouvrement (2, 12) pivotant par rapport au corps de base (10).

3. Ponceuse rotative selon une des revendications 1 ou 2, **caractérisée en ce qu'**à une extrémité libre située à l'opposé du carter (10) le capot pare-poussière est garni d'une couronne qui dépasse de la surface de ponçage du disque de ponçage (4, 14) et qui est constituée d'un matériau élastique perméable à l'air tel que des soies.
